# EUROPÄISCHE PATENTSCHRIFT

(11) **EP 1 334 493 B1**
(45) Veröffentlichungstag und Bekanntmachung des Hinweises auf die Patenterteilung: **21.03.2007**
(21) Anmeldenummer: 01996867.6
(22) Anmeldetag: 14.11.2001
(51) Int. Cl.: H01F 7/06

(54) **AKTUATOR FÜR EIN FLUID-VENTIL**
ACTUATOR FOR A FLUID VALVE
ACTIONNEUR POUR SOUPAPE HYDRAULIQUE

(30) Priorität: 14.11.2000 DE 10056332
(43) Veröffentlichungstag der Anmeldung: 13.08.2003
(73) Patentinhaber: Parker Hannifin GmbH, 33659 Bielefeld (DE)
(72) Erfinder: RAUSCH, Hartmuth, 41352 Korschenbroich (DE); BUDIG, Peter-Klaus, 09122 Chemnitz (DE); WERNER, Ralf, 09117 Chemnitz (DE)
(74) Vertreter: Müller, Karl-Ernst
(86) Internationale Anmeldenummer: PCT/EP2001/013200
(87) Internationale Veröffentlichungsnummer: WO 2002/041332

(56) Entgegenhaltungen:
- FR-A- 2 311 394
- US-A- 5 345 206
- US-A- 5 745 019

## Beschreibung

Die Erfindung betrifft einen Aktuator zur Betätigung eines Ventils, mit einem aus magnetisch leitendem Material bestehenden Gehäusemantel, einem einen Betätigungsansatz aufweisenden, in dem Gehäusemantel unter Ausbildung eines dazu bestehenden Luftspaltes beweglichen Spulenträger mit wenigstens einer auf dessen Umfang gewickelten, stromdurchflossenen Spule sowie mit einem von dem Spulenträger unter Ausbildung eines Luftspaltes umschlossenen Magnetzylinder mit einer in dessen Innerem axial angeordneten Abfolge von Permanentmagnet und aus einem magnetisch leitenden Material bestehender Polscheibe, wobei die axiale Breite der Spule größer ist als die axiale Länge der der Spule zugeordneten Polscheibe.

Ein Aktuator mit den vorgenannten Merkmalen ist in der US 5 345 206 beschrieben, der im Grundsatz auch zur Betätigung eines Ventils einsetzbar ist. Der bekannte Aktuator besteht aus einem einseitig geschlossenen, vollständig aus einem magnetisch leitenden Material bestehenden Gehäuse, in welchem der mit einem Betätigungsansatz aus dem Gehäuse herausfahrbare Spulenträger beweglich ist. Der bekannte Aktuator zeichnet sich dadurch aus, dass die Polscheiben gegenüber den benachbart angeordneten Permanentmagneten schmal ausgebildet sind und die auf dem Spulenträger gewickelten Spulen gegenüber den zugeordneten schmalen Polscheiben eine sehr viel größere Breite aufweisen.

Mit dieser Konfiguration soll bei dem bekannten Aktuator aufgrund einer magnetischen Sättigung der schmalen Polscheiben bewusst ein von den Permanentmagneten auf die die Permanentmagneten überlappenden Spulen einwirkendes Streufeld erzeugt werden. Dabei wird der Nachteil in Kauf genommen, dass der von dem Permanentmagneten zur Verfügung gestellte magnetische Fluss nicht vollständig in einen die Bewegung des Spulenträgers herbeiführenden Nutzfluss umsetzbar ist und die Feldlinien zu einem großen Teil im Luftspalt eine längere Wegstrecke neben den Polbereichen überwinden müssen, wozu eine größere Menge an Magnetmaterial erforderlich ist. Da zum Erfassen des Streuflusses die Spulen mit einer die Breite der zugeordneten Polscheibe weit überlappenden Abmessung ausgeführt sind, befindet sich relativ viel Spulenmaterial auf dem Spulenträger. Damit ist in nachteiliger Weise nicht nur die bei der Funktion des Aktuators zu bewegende Masse - des Spulenträgers vergrößert, vielmehr führt die Bestromung einer mit entsprechender.Wicklungsmasse ausgebildeten Spule auch zu einer entsprechend starken Erwärmung der Spule. Diese Erwärmung belastet den Wärmehaushalt des Aktuators und führt auch zu einem entsprechenden Ausdehnungsverhalten des einzelnen Spulenkörpers mit einer daraus folgenden Beeinflussung der Abmessung des vorgesehenen Luftspaltes und einer Begrenzung der maximal möglichen Energiedichte.

Ein ähnlich aufgebauter Aktuator ist aus der US 5 745 019 bekannt; soweit bei dieser Bauform der Spulenträger bereits in einem fluidischen Medium beweglich ist, handelt es sich bei dem Medium um ein magnetisches Fluid, welches zur Verbesserung des magnetischen Flusses innerhalb des Aktuators vorgesehen ist. Da derartige magnetische Fluide ihrer Natur nach eine entsprechend hohe Viskosität aufweisen, entsteht bei der Bewegung des Spulenträgers in dem Fluid Reibungswärme und es stellen sich eher bewegungshemmende Effekte ein.

Diese Nachteile führen dazu, dass ein bekannter Aktuator ' zur Steuerung bzw. Betätigung von in der Fluidtechnik, also bei nicht-magnetischen Fluiden eingesetzten Ventilen nicht brauchbar ist, und daher liegt der Erfindung die Aufgabe zugrunde, einen Aktuator mit den eingangs genannten Merkmalen für den Einsatz in der Fluidtechnik einzurichten. Fluidtechnik meint dabei insbesondere die Betätigung von in der Hydraulik sowie in der Drucklufttechnik eingesetzten Ventilen.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, dass die Größenabmessungen von Permanentmagnet und Polscheibe derart aufeinander abgestimmt sind, dass die stirnseitige Querschnittsfläche des Permanentmagneten mindestens der Umfangsfläche einer benachbarten Polscheibe entspricht und' dass die Breite der der Polscheibe zugeordneten Spule die Breite der Polscheibe um die Hubamplitude des Spulenträgers überlappt, und dass der Aktuator zur Betätigung eines auf dem Gebiet der Hydraulik eingerichteten. Ventils dadurch eingerichtet ist und der Spulenträger Ausnehmungen zur Aufnahme der Spulen aufweist derart, dass sich zwischen Spulenträger und Magnetzylinderrohr ein laminarer Schmierfilm im Sinne einer Gleitlagerung des Spulenträgers auf dem Magnetzylinderrohr ohne Verdrängung der umgebenden Hydraulikflüssigkeit einstellt.

Mit der Erfindung ist der Vorteil verbunden, dass zunächst der nicht zur Krafteinwirkung auf den Spulenträger beitragende Streufluss dadurch gering gehalten ist, dass der gesamte magnetische Fluss im Bereich der Polscheibe radial auf dem geometrisch kürzesten Weg durch den

Luftspalt zwischen Magnetzylinderrohr und Gehäuse bzw. Gehäusemantel geführt ist, so dass alle Spulenleiter mit der maximalen Luftspaltinduktion beaufschlagt sind. Damit dies während der gesamten axialen Bewegung des Spulenträgers relativ zum feststehenden Magnetzylinderrohr gewährleistet ist, ist erfindungsgemäß vorgesehen, daß die Breite der der Polscheibe zugeordneten Spule die Breite der Polscheibe um die Hubamplitude des Spulenträgers überlappt Soweit hierdurch die Ausdehnung der Spulen auf das notwendige Maß begrenzt ist, ergibt sich in vorteilhafter Weise eine Anordnung von Spulen mit kleinstmöglicher Selbstinduktivität und einem geringen Wicklungsgewicht.

Soweit maßgeblich für den erfindungsgemäß zu vermeidenden Streufluss auch die Größe des Luftspaltes zwischen dem. Spulenträger und dem Magnetzylinderrohr ist, sieht die Erfindung eine Einstellung eines kleinstmöglichen Luftspaltes dadurch vor, dass die Spulen in an dem Spulenträger ausgebildeten Ausnehmungen hineingewickelt sind, so dass sich zwischen Spulenträger und Magnetzylinderohr ein laminarer Schmierfilm ohne Verdrängung der umgebenden Hydraulikflüssigkeit einstellt. Im einzelnen weist der aus elektrisch nicht leitenden Material, beispielsweise aus Kunststoff, Hartgewebe oder Keramik bestehende Spulenträger Ausnehmungen zur Aufnahme der Spulen auf, in welche die einzelnen Spulen hineingewickelt sind. Mit dieser Ausbildung wird einerseits dem Gesichtspunkt des Einsatzes des Aktuators in der Hydraulik in besonderer Weise Rechnung getragen, weil sich eine Art Gleitlagerung des Spulenträgers auf dem Magnetzylinderrohr mit geringstmöglichen Reibungsverlusten einstellt, wobei die durch die axiale Bewegung des Spulenträgers in der Hydraulikflüssigkeit hervorgerufene Verdrängung der den Spulenträger umgebenden Hydraulikfl.üssigkiet auf der Außenseite des Spulenträgers erfolgt. Die Hydraulikflüssigkeit sorgt dabei selbst für die Ausbildung des Schmierfilms.

Zur Ausbildung eines auf das von dem Aktuator beeinflusste Ventil einwirkenden Betätigungsansatzes kann vorgesehen sein, dass der hülsenförmige Spulenträger an seiner einen Stirnseite mit einem radial einwärts springende Speichen aufweisenden Tragstern versehen ist, in dessen Zentrum ein aus dem Gehäuse vorstehender Stößel als Betätigungsansatz angeschlossen ist.

In einer ersten Ausführungsform hinsichtlich der Ausbildung des Aktuatorgehäuses sieht die Erfindung vor, dass der Gehäusemantel Bestandteil eines geschlossenen und den beweglichen Spulenträger sowie das Magnetzylinderrohr aufnehmenden Gehäuses ist, wobei der Stößel die zugeordnete Stirnwand des Gehäuses in einer Öffnung durchgreift.

Soweit sich ein unerwünschter Streufluss insbesondere an dem der den Tragstern des Spulenträgers abgewandten Stirnwand des Gehäuses benachbarten Permanentmagneten bzw. an der Polscheibe einstellt, ist bei einem vollständig aus leitendem Material bestehenden Gehäuse vorgesehen, dass zwischen dem Ende des Magnetzylinderrohres und der Stirnwand des Gehäuses ein Distanzstück aus einem magnetisch nicht leitendem Material angeordnet ist. Alternativ kann vorgesehen sein, dass die Stirnwand des Gehäuses aus einem magnetisch nicht leitenden Material besteht.

Bezüglich einer Grundausführung von Spulenträger und Magnetzylinder sieht die Erfindung ein Magnetmodul vor, welches von einem in dem Magnetzylinder mittig angeordneten Permanentmagneten und von zwei außenseitig angeordneten Polscheiben gebildet ist, wobei im Magnetmodul jeder Polscheibe auf dem Spulenträger eine Teilspule zugeordnet ist, wobei die Teilspulen eines Magnetmoduls gegensinnig gewickelt und miteinander mechanisch und elektrisch verbunden sind, so daß auch eine Gegeninduktion vermieden ist.

Nach einem Ausführungsbeispiel der Erfindung ist vorgesehen, dass innerhalb des Gehäusemantels des Aktuators ein einziges Magnetmodul angeordnet ist. Durch den damit verbundenen kompakten, symmetrischen Aufbau des Magnetmoduls wird aufgrund der erfindungsgemäß relativ geringen magnetischen Streuverluste eine relativ größere Kraftdichte erzeugt, die in Verbindung mit einer geringen Massenträgheit des Spulenträgers einschließlich darauf gewickelter Spulen schnelle Wechselbewegungen bzw. eine schnelle einseitige Auslenkung des Spulenträgers erlaubt. Dabei sind die Selbstinduktivitäten der Teilspulen gering gehalten, so dass derart schnelle Stromänderungen ermöglicht sind, dass zum Beispiel Hubverstellungen über einige Millimeter in wenigen Millisekunden erreichbar sind.

Soweit sich aufgrund der erfindungsgemäßen Abmessungsbeziehungen für das Größenverhältnis von Permanentmagnet und Polscheibe einerseits sowie Polscheibe und Spulenwicklung andererseits insbesondere bei einer angestrebten kleinen Baugröße des erfindungsgemäßen Aktuators nur kurze axiale Magnetlängen ergeben, kann je nach Einsatzzweck die von einem einzelnen Permanentmagneten ausgehende Induktion für die gewünschte Bewegung des Spulenträgers nicht ausreichen. Daher ist nach einem Ausführungsbeispiel der Erfindung vorgesehen, dass innerhalb des Gehäusemantels mehrere Magnetmodule axial hintereinander angeordnet sind, wobei sich axial gleiche Pole des Permanentmagneten jedes Magnetmoduls gegenüberliegen. Hierbei kann vorgesehen sein, dass die außenliegenden Polscheiben eines jeden Magnetmoduls zu einer einstückigen Verbindungspolscheibe zusammengefügt sind.

Soweit sich bei einer wechselweisen Anordnung von Permanentmagnet und Polscheibe im Magnetzylinderrohr im Bereich von an den äußeren Enden liegenden Polscheiben eine Verluststreuung ergibt, indem der von dem innen liegenden Permanentmagneten ausgehende Magnetfluss in der Polscheibe nicht vollständig in Richtung der die Polscheibe überdeckenden Spule umgelenkt wird, ist nach einem Ausführungsbeispiel der Erfindung vorgesehen, dass an den durch die außenliegenden Polscheiben des Magnetmoduls oder der Magnetmodule gebildeten Enden des Magnetzylinderrohres jeweils ein in seiner Stärke auf den Ausgleich des an den Enden des Magnetzylinderrohres auftretenden magnetischen Streuflusses abgestimmter Randmagnet angeordnet und mit dem aus magnetisch leitendem Material bestehenden Gehäusemantel verbunden ist, so dass sich der von dem Randmagneten ausgehende magnetische Fluss über das mit dem Randmagneten verbundene Gehäuse schließt. Da der Randmagnet nur die Streuverluste im Bereich der zugehörigen Polscheibe auszugleichen hat, braucht er nicht die gleiche axiale Abmessung aufzuweisen wie der im Magnetträger jeweils angeordnete Hauptmagnet bzw. die Hauptmagnete.

Hierbei bietet es sich bei einem im Bereich des Stößel einseitig offenen Gehäuse an, wenn nach einem Ausführungsbeispiel der Erfindung auf der geschlossenen Gehäuseseite der innere Randmagnet des Magnetzylinderrohres an der aus magnetisch leitendem Material bestehenden Stirnwand des Gehäuses anliegt.

Um einen derartigen Ausgleich von Streuverlusten auch auf der im Bereich des Stößels offenen Seite des Gehäuses vornehmen zu können, ist nach einem Ausführungsbeispiel der Erfindung vorgesehen, dass das Gehäuse an seiner offener Stirnseite radial einwärts springende und axial zwischen die Speichen des Tragsterns des Spulenträgers greifende Klauenpole aus magnetisch leitendem Material aufweist, die in einer magnetisch haftenden Verbindung mit dem zugeordneten Randmagneten des Magnetzylinders bzw. des Magnetzylinderrohres stehen. Hiermit ist der besondere Vorteil verbunden, dass wegen des sich zwischen dem magnetisch leitenden Gehäuse bzw. den Klauenpolen und den Randmagneten des Magnetzylinders einstellenden magnetischen Kraftflusses der Magnetzylinder bzw. das Magnetzylinderrohr in dem Gehäuse ohne weitere Befestigungselemente unverrückbar eingespannt ist. Dabei sind die magnetischen Haltekräfte so groß, dass auch große äußere Kräfte die Lage des Magnetzylinders bzw. des Magnetzylinderrohres im Gehäuse kaum zu ändern vermögen.

Diese Art der Festlegung des Magnetzylinders bzw. des Magnetzylinderrohres in dem Gehäuse erlaubt es auch, nach einem Ausführungsbeispiel der Erfindung den Gehäusemantel beidseitig offen mit an seinen beiden Enden ausgebildeten Klauenpolen auszubilden, wobei der in dem Gehäusemantel bewegliche Spulenträger an beiden Stirnseiten jeweils einen Tragstern mit davon abragendem Stößel aufweisen kann.

Im einzelnen kann vorgesehen sein, dass die Klauenpole den zwischen den Speichen des Tragsterns bestehenden Lücken formentsprechend ausgebildet sind.

Mit der Fixierung des Magnetzylinders bzw. des Magnetzylinderrohres im Gehäuse ist die Möglichkeit geschaffen, dass die Klauenpole eine Verdrehsicherung für den Tragstern mit Stößel bilden, soweit beim Zusammenwirken des Aktuators mit einem in der Fluidtechnik eingesetzten Ventil beim Anfahren des Ventils Verdrehkräfte auch auf den Stößel und damit über den Tragstern auf den Spulenträger übertragen werden können. Um eine flächenmäßige Kontaktreibung zwischen feststehenden Klauenpolen und dem Spulenträger bei dessen Verschiebung zu vermeiden, kann nach einem Ausführungsbeispiel der Erfindung vorgesehen sein, dass wenigstens ein Klauenpol einen gegen die zugeordnete Speiche des Tragsterns beispielsweise höckerförmig oder linienförmig anliegenden Vorsprung aufweist, so dass eine Flächenreibung vermieden und nur eine Punktreibung bzw. Linienreibung zugelassen ist. Entsprechend kann ein Vorsprung auch an einer Speiche ausgebildet sein und gegen den Klauenpol anliegen.

Weiterhin ergibt sich in vorteilhafter Weise die Möglichkeit, dass ein Klauenpol und/oder der zwischen Klauenpol und Gehäuse bzw. zwischen den beidseitigen Klauenpolen eingespannte Magnetzylinder bzw. das Magnetzylinderrohr eine feste Halterung für den Sensor eines Wegmeßsystems gegenüber dem Gehäuse ausbilden, so dass die Messergebnisse des Wegmeßsystems verfälschende Bewegungen des Trägers des Sensors ausgeschlossen sind.

Der Aufbau eines Magnetmoduls bzw. der mehreren Magnetmodule kann nach einem Ausführungsbeispiel der Erfindung auch dergestalt sein, dass ein Magnetmodul von einer in dem Magnetzylinderrohr mittig angeordneten Polscheibe und von zwei jeweils außenseitig angeordneten Permanentmagneten gebildet ist, wobei sich axial gleiche Pole der Permanentmagneten gegenüberstehen und auf dem Spulenträger eine der mittig angeordneten Polscheibe zugeordnete Spule gewickelt ist. Hiermit ist der Vorteil verbunden, dass die an den äußeren Enden des Magnetzylinderrohres angeordneten Permanentmagneten gleichzeitig als Randmagnete wirken und damit eine unmittelbare Festlegung des Magnetzylinderrohres zwischen Klauenpolen und Gehäuse bzw. zwischen den beidseitig angeordneten gehäusefesten Klauenpolen erlauben. Diese Anordnung bietet ferner im Vergleich mit einer zusätzlichen Anordnung von Randmagneten die vorteilhafte Möglichkeit, die Anzahl der Magnete bei gleich ausgelegter Kraftwirkung zu reduzieren. Entsprechend einem Ausführungsbeispiel der Erfindung können auch zwischen zwei außenliegenden Permanentmagneten mehrere im Wechsel angeordnete Polscheiben und Permanentmagnete angeordnet sein.

Nach einem Ausführungsbeispiel der Erfindung kann vorgesehen sein, dass zwischen Tragstern des Spulenträgers und dem stirnseitigen Ende des Magnetzylinderrohrqp eine vorgespannte Feder zur Beaufschlagung des Stößels in dessen Koppelstellung mit einem an den Aktuator angeschlossenen Ventil angeordnet ist.

Weiterhin kann nach einem Ausführungsbeispiel der Erfindung vorgesehen sein, dass die in den Ausnehmungen des Spulenträgers gewickelten Spulen noch von einer Schutzschicht überlagert sind, so dass der mit Spulen versehene Spulenträger jeweils eine glatte Oberfläche aufweist. Mit einer solchen Ausbildung des Spulenträgers lassen sich sehr kleine Luftspalte zwischen dem Spulenträger und dem Magnetzylinderrohr einerseits bzw. dem Gehäusemantel andererseits realisieren.

Schließlich kann nach einem Ausführungsbeispiel der Erfindung vorgesehen sein, dass auf der Innenseite des Gehäusemantels in dessen Längsrichtung verlaufende Nuten für den Durchtritt des bei Axialbewegung des Spulenträgers im Gehäusemantel verdrängten Fluides angeordnet sind; hierdurch kann trotz der bei der Bewegung des Spulenträgers in dem ihn umgebenden Fluid erforderlichen Verdrängung ein kleiner Luftspalt zwischen dem Spulenträger und dem Gehäusemantel realisiert werden. Entsprechende Nuten können gegebenenfalls auch auf dem äußeren Umfang des Spulenträgers vorgesehen sein.

In der Zeichnung sind Ausführungsbeispiele der Erfindung wiedergegeben, welche nachstehend beschrieben sind. Es zeigen:
- Fig. 1: einen Aktuator mit einem aus einem zentralen Permanentmagneten und außenliegenden Polscheiben bestehenden Magnetmodul in einem schematischen Längsschnitt,
- Fig. 2: einen entsprechend Figur 1 mit mehreren Magnetmodulen aufgebauten Aktuator,
- Fig. 3: einen Aktuator gemäß Figur 1 mit zusätzlich angeordneten Randmagneten im Längsschnitt,
- Fig. 4: einen Schnitt nach Linie IV - IV in Figur 3,
- Fig. 5: den Gegenstand der Figur 3 mit einer Anordnung von mehreren Magnetmodulen,
- Fig. 6: eine Ausführungsform des Aktuators gemäß Figur 3 mit beidseitig offenem Gehäuse und entsprechend angeordneten Klauenpolen sowie mit einer zentralen Polscheibe und außenliegenden Hauptmagneten,
- Fig. 7: den Gegenstand der Figur 6 mit einer Anordnung von mehreren Hauptmagneten und Polscheiben,

- Fig. 8: eine ausschnittsweise Darstellung eines Spulenträgers im Schnitt.

Der aus Figur 1 in einer schematischen Darstellung ersichtliche Aktuator weist ein Gehäuse 10 auf, dessen äußerer Gehäusemantel 11 aus einem magnetisch leitenden Material besteht. Die eine geschlossene Stirnseite 12 des Gehäuses 10 besteht aus noch zu erläuternden Gründen aus einem anderen, nämlich einem magnetisch nichtleitenden Material, während die gegenüberliegende Stirnseite 13 aus magnetisch leitendem Material besteht und eine zentrale Ausnehmung 14 aufweist.

Im Inneren des Gehäuses 10 ist ein zylindrisches Magnetzylinderrohr 15 angeordnet und einseitig mit der geschlossenen Stirnseite 12 des Gehäuses 10 verbunden. Das Magnetzylinderrohr 15 besteht aus einem magnetisch nichtleitenden Material. In seinem Inneren ist in einer mittigen Lage ein Permanentmagnet 16 angeordnet, an dessen beiden Stirnseiten jeweils eine Polscheibe 17 sich befindet. Zwischen der der geschlossenen Stirnseite 12 des Gehäuses 10 benachbarten Polscheibe 17 und der vorgenannten Stirnseite 12 ist zusätzlich ein Distanzstück 18 aus einem magnetisch nichtleitenden Material angeordnet, welches den Zweck hat, in Anbetracht der noch zu erläuternden geometrischen Festlegung der Größenverhältnisse von Permanentmagnet 16 und Polscheibe 17 für einen ausreichenden Bewegungsspielraum des noch zu erläuternden Spulenträgers zu schaffen.

In dem zwischen dem Magnetzylinderrohr 15 und dem äußeren Gehäusemantel 11 bestehenden Ringraum ist ein hülsenförmiger aus einem magnetisch und elektrisch nichtleitenden Material, beispielsweise aus Kunststoff, Hartgewebe oder Keramik bestehender Spulenträger 19 axial beweglich angeordnet, wobei zwischen dem Magnetzylinder 15 und dem Spulenträger 19 ein Luftspalt 24 und zwischen dem Spulenträger 19 und dem äußeren Gehäusemantel 11 ein Luftspalt 25 angeordnet sind. An der der geschlossenen Stirnseite 12 des Gehäuses abgewandten Seite ist der Spulenträger mit einem aus radial einwärts springenden Speichen 21 gebildeten Tragstern 20 versehen, wobei im Zentrum des Tragsterns 20 ein axial durch die Ausnehmung 14 der Stirnseite 13 des Gehäuses 10 vorstehender Stößel 22 angeordnet und mit dem Tragstern 20 verbunden ist.

Wie in Figur 1 nur schematisch angeordnet und in Figur 8 etwas deutlicher dargestellt ist, sind auf dem Spulenträger 19 bei dem in Figur 1 dargestellten Ausführungsbeispiel zwei aus einem geeigneten Material, vorzugsweise aus Kupfer- oder Aluminiumdraht bestehende Spulen 23 gewickelt, wobei die Spulen 23 jeweils axial die Polscheiben 17 überdecken und zueinander gegensinnig gewickelt sind.

Für eine bei den erfindungsgemäßen Aktuatoren erforderliche hohe Dynamik ist es wesentlich, zum einen die Spulen 23 mit möglichst kleiner Selbstinduktivität und geringem Wicklungsgewicht auszuführen, zum anderen den gesamten, von dem Permanentmagneten 16 ausgehenden magnetischen Fluss möglichst radial im Bereich der Polscheiben 17 durch den zwischen Magnetzylinderrohr 15 und Spulenträger 19 bestehenden Luftspalt 24 zu führen, so dass die auf dem Spulenträger 19 befindlichen Spulen 23 während der gesamten axialen Bewegung des Spulenträgers mit der maximalen Luftspaltinduktion beaufschlagt werden. Um den nicht zur Kraftbildung beitragenden Streufluss möglichst gering zu halten, sind kurze Magnetlängen und kleine Luftspalte anzustreben. Aus diesem Grunde sind, wie in der schematischen Darstellung der Figur 1 nicht zu erkennen, die Größenabmessungen von Permanentmagnet 16 und Polscheiben 17 derart aufeinander abgestimmt, dass die stirnseitige Querschnittsfläche des Permanentmagneten mindestens der Umfangsfläche der jeweiligen Polscheibe entspricht. Verkürzt ist dies dann gegeben, wenn die axiale Magnetlänge sowie die axiale Länge der Polscheiben 17 etwa der Hälfte des Durchmessers des Permanentmagneten 16 entsprechen. Längere Polscheiben sind im Rahmen des Erfindungsgedankens durchaus möglich. Weiterhin muss jede der beiden Spulen 23 die Breite der zugeordneten Polscheibe 17 um die Hubamplitude des Spulenträgers 19 überlappen, damit während des gesamten Bewegungsablaufs des Spulenträgers 19 die größtmögliche Kraft erzielt wird. Die beiden Spulen 23 sind durch einen nichtleitenden Distanzbereich 30 des Spulenträgers 19 axial räumlich voneinander getrennt, jedoch elektrisch über den Wicklungsdraht miteinander verbunden. Da die beiden Spulen 23 zudem gegensinnig gewickelt sind, wird eine Gegeninduktivität vermieden.

Soweit zur Vermeidung eines nicht ausnutzbaren Streuflusses auch der zwischen Magnetzylinderrohr 15 und Spulenträger 19 bestehende Luftspalt 24 gering zu halten ist, soll der Luftspalt 24 maximal so breit bemessen sein, dass sich zwischen den Teilen 15, 19 ein laminarer Schmierfilm ohne Verdrängung des den Spulenträger 19 bzw. das Magnetzylinderrohr umgebenden Fluids einstellt.

Bei einem in Figur 1 dargestellten Aufbau eines Aktuators mit einem in dem Gehäuse 10 angeordneten Magnetmodul mit dem beschriebenen Aufbau erzeugt der Permanentmagnet 16 im gesamten, zwischen Magnetzylinderrohr 15 und Gehäusemantel 11 bestehenden Luftspalt 24, 25 im Bereich der Spulen 23 ein radial von innen nach außen gerichtetes homogenes Magnetfeld, welches sich gemäß der Flussrichtung 31 über den magnetisch leitenden, ringförmigen Gehäusemantel 11 schließen kann. Die von einem Gleichstrom durchflossenen Spulen 23 sind in einem homogenen Magnetfeld mit einer Kraft proportional dem Spulenstrom, der magnetischen Luftspaltinduktion und der Windungszahl der beiden Spulen 23 quer zur Magnetfeldrichtung ausgelenkt. Hierzu wird den auf dem beweglichen Spulenträger 19 angeordneten Spulen 23 ein Strom durch hochflexible, im einzelnen nicht dargestellte Kabel zugeführt. Eine Auslenkung des Spulenträgers 19 und damit eine axiale Bewegung des Stößels 22 erfolgt solange, wie sich stromdurchflossene Leiter, also die Spulen 23, im Magnetfeld befinden. Erfolgt eine Umschaltung des Stroms, kehrt sich auch die Bewegungsrichtung des Spulenträgers 19 um, so dass eine hin und her gehende Bewegung des Spulenträgers 19 bzw. des von ihm getragenen Stößels 22 entsprechend Pfeil 32 ergibt. Da die in Figur 1 dargestellte Anordnung magnetisch querkraftfrei ist, kann aufgrund der Einstellung des Luftspaltes 24 auf die Ausbildung eines laminaren Schmierfilms der Spulenträger 19 in der Ausnehmung 14 des Gehäuses 10 ohne eine zusätzliche Lagerung geführt werden, was als besonderer Betriebsvorteil zu werten ist.

Das in Figur 2 dargestellte Ausführungsbeispiel unterscheidet sich von dem in Figur 1 dargestellten Ausführungsbeispiel im wesentlichen dadurch, dass eine mehrfache Anordnung von sich aus Figur 1 ergebenden Magnetmodulen mit einem zentralen Permanentmagneten 16 und äußeren Polscheiben 17 in dem Magnetzylinderrohr 15 getroffen ist, wobei die beiden zu jeweils beabstandet angeordneten Permanentmagneten 16 gehörigen Polscheiben 17 zu einer einzigen, demzufolge breiteren Polscheibe zusammengefasst sind, wobei die den breiteren Polscheiben 17 zugeordneten Spulen 23 eine entsprechende Breite zuzüglich der vorgesehenen und der Hubamplitude des Spulenträgers entsprechenden Überlappung beigemessen ist.

Das in Figur 3 dargestellte Ausführungsbeispiel entspricht in seinem Aufbau grundsätzlich dem in Figur 1 dargestellten Ausführungsbeispiel, wobei an den äußeren Enden des Magnetzylinderrohres 15 jeweils ein zusätzlicher Randmagnet 26 angeordnet ist, der in seiner Magnetstärke auf den Ausgleich des an den Enden des Magnetzylinderrohres 15 auftretenden magnetischen Streuflusses abgestimmt ist derart, dass dieser Streufluss durch den magnetischen Fluss der Randmagnete 26 ausgeglichen wird. Daher gilt auch für die Auslegung der Randmagnete nicht die Beziehung für das Verhältnis der Größe von Permanentmagneten 16 und zugeordneten Polscheiben 17. Damit die Randmagnete 26 ihre Wirkung entfalten können, müssen sie an das aus magnetisch leitendem Material bestehende Gehäuse 10 angeschlossen sein, so dass sich ein entsprechender magnetischer Fluss einstellen kann. Dies ist auf der dem Stößel 22 abgewandten Seite des Magnetzylinderrohres 15 dadurch verwirklicht, dass die diesbezügliche Stirnseite 12 des Gehäuses 10 sowie das entsprechend angeordnete Distanzstück 18 nunmehr aus einem magnetisch leitenden Material bestehen.

Auf der der Stirnseite 12 gegenüberliegenden Stirnseite 13 sind zur Ausbildung einer magnetisch leitenden Verbindung zu dem dort angeordneten Randmagnet 26 radial einwärts springende magnetisch leitende Halter 27 mit daran axial angesetzten Klauenpolen 28 vorgesehen, wobei die Klauenpole 28 zwischen die Speichen 21 des Tragsterns 20 des Spulenträgers 19 greifen (Figur 4) und in Anlage an dem äußeren Randmagneten 26 des Magnetzylinders 15 gelangen. Die magnetisch leitenden Halter 27 können beispielsweise dabei auch als eine umlaufende, mit dem Gehäusemantel 11 verbundene Scheibe ausgebildet sein, von der Klauenpole ihren Ausgang nehmen. Aufgrund der sich einstellenden Magnetkräfte ist somit der Magnetzylinder 15 mit der Stirnwand 12 des Gehäuses 10 einerseits und mit den einen Bestandteil des Gehäuses 10 bildenden Klauenpolen 28 andererseits fest verbunden, so dass sich eine stabile und auch einer größeren Krafteinwirkung widerstehende Konfiguration ergibt. Aus diesem Grund eignen sich insbesondere die Klauenpole 28 dazu, eine Verdrehsicherung für den Tragstern 20 des Spulenträgers 19 mit Stößel 22 zu bilden oder auch als Halterung für den Sensor eines Wegmeßsystems zu dienen.

Wie sich aus Figur 5 ergibt, ist es auch bei einem in den Figuren 3 und 4 dargestellten Ausführungsbeispiel des erfindungsgemäßen Aktuators möglich, in dem Magnetzylinderrohr 15 eine Abfolge von Permanentmagneten 16 und Polscheiben 17 vorzunehmen, wobei entsprechende Randmagnete 26 vorgesehen sind.

Eine weitere Möglichkeit, die Vorteile des in Figuren 3 und 4 dargestellten Aktuators zu nutzen ist in Figur 6 wiedergegeben, bei welchem das Gehäuse 10 beidseitig offen mit entsprechend beidseitig angeordneten Klauenpolen 28 ausgebildet ist, so dass der Spulenträger 19 entsprechend an beiden Stirnseiten über einen Tragstern 20 mit beidseitig aus dem Gehäuse 10 abragenden Stößel 22 versehen sein kann; hiermit ist eine Betätigung von angeschlossenen Aggregaten in beiden Bewegungsrichtungen des Spulenträgers 19 im Gehäuse 10 gegeben. Da wiederum das Magnetzylinderrohr 15 über die beidseitig angeordneten, gehäusefesten Klauenpole 28 fest eingespannt ist, ist die beidseitige Halterung des Magnetzylinderrohres 15 verwirklicht, ohne dass die beidseitige Aktuation über die beidseitigen Stößel 22 behindert ist. Ein weiterer Unterschied zwischen den in Figur 6 und in Figuren 3 bzw. 5 dargestellten Ausführungsbeispielen besteht darin, dass bei der Ausführungsform gemäß Figur 6 eine zentrale Polscheibe 17 angeordnet ist, zu deren beiden Seiten jeweils ein Permanentmagnet 16 in dem Magnetzylinderrohr 15 liegt. Diese außen liegenden Permanentmagneten 16 übernehmen gleichzeitig die Funktion der bei dem Ausführungsbeispiel nach Figuren 3 und 5 noch vorgesehenen Randmagneten, so dass auf diese Randmagneten bei im übrigen gleicher Kraftwirkung verzichtet werden kann. Damit ergibt sich eine Einsparung an Magnetmaterial. Wie aus Figur 7 ersichtlich, ist eine derartige Anordnung auch mit einer Abfolge von mehreren Polscheiben 17 und Permanentmagneten 16 zu verwirklichen.

Schließlich ist in Figur 8 noch beispielhaft dargestellt, wie ein Spulenträger 19 ausgebildet sein kann. Zur Aufnahme der Spulen 23 sind bei dem dargestellten Ausführungsbeispiel in die äußere Oberfläche des Spulenträgers 19 Ausnehmungen 35 eingelassen, in welche die Spulen 23 gewickelt sind. Anschließend werden die Ausnehmungen 35 bzw. Spulen 23 mit einer Schutzschicht 36 überzogen bzw. vergossen, so dass sich ein entsprechend glatter äußerer Umfang für den Spulenträger 19 ergibt, der die Einstellung kleiner Luftspalte 24, 25 ermöglicht.

Die in der vorstehenden Beschreibung, den Patentansprüchen, der Zusammenfassung und der Zeichnung offenbarten Merkmale des Gegenstandes dieser Unterlagen können sowohl einzeln als auch in beliebigen Kombinationen untereinander für die Verwirklichung der Erfindung in ihren verschiedenen Ausführungsformen wesentlich sein.

## Patentansprüche

1. Aktuator zur Betätigung eines Ventils, mit einem aus magnetisch leitendem Material bestehenden Gehäusemantel (11), einem einen Betätigungsansatz (22) aufweisenden, in dem Gehäusemantel (11) unter Ausbildung eines dazu bestehenden Luftspaltes (25) beweglichen Spulenträger (19) mit wenigstens einer auf dessen Umfang gewickelten, stromdurchflossenen Spule (23) sowie mit einem von dem Spulenträger (19) unter Ausbildung eines Luftspaltes (24) umschlossenen Magnetzylinder (15) mit einer in dessen Innerem axial angeordneten Abfolge von Permanentmagnet (16) und aus einem magnetisch leitenden Material bestehender Polscheibe (17), wobei die axiale Breite der Spule (23) größer ist als die axiale Erstreckung der der Spule zugeordneten Polscheibe (17), **dadurch gekennzeichnet, dass** die Größenabmessungen von Permanentmagnet (16) und Polscheibe (17) derart aufeinander abgestimmt sind, dass die stirnseitige Querschnittsfläche des Permanentmagneten (16) mindestens der Umfangsfläche einer benachbarten Polscheibe (17) entspricht und dass die Breite der der Polscheibe (17) zugeordneten Spule (23) die Breite der Polscheibe (17) um die Hubamplitude des Spulenträgers (19) überlappt, und dass der Aktuator zur Betätigung eines auf dem Gebiet der Hydraulik eingerichteten Ventils **dadurch** eingerichtet ist, dass der Spulenträger (19) in einer Hydraulikflüssigkeit beweglich ist und der Spulenträger (19) Ausnehmungen (35) zur Aufnahme der Spulen (23) aufweist derart, dass sich zwischen Spulenträger (19) und Magnetzylinderrohr (15) ein laminarer Schmierfilm im Sinne einer Gleitlagerung des Spulenträgers (19) auf dem Magnetzylinderrohr (15) ohne Verdrängung der umgebenden Hydraulikflüssigkeit einstellt.

2. Aktuator nach Anspruch 1, **dadurch gekennzeichnet, dass** der hülsenförmige Spulenträger (19) an seiner einen Stirnseite mit einem radial einwärts springende Speichen (21) aufweisenden Tragstern (20) versehen ist, in dessen Zentrum ein aus dem Gehäuse (10) vorstehender Stößel (22) als Betätigungsansatz angeschlossen ist.

3. Aktuator nach Anspruch 1 oder 2, **dadurch gekennzeichnet, dass** der Gehäusemantel (11) Bestandteil eines geschlossenen und den beweglichen Spulenträger (19) sowie das Magnetzylinderrohr (15) aufnehmenden Gehäuses (10) ist, wobei der Stößel (22) die zugeordnete Stirnwand (13) des Gehäuses (10) in einer Ausnehmung (14) durchgreift.

4. Aktuator nach Anspruch 2 oder 3, **dadurch gekennzeichnet, dass** die dem Tragstern (20) des Spulenträgers (19) abgewandte Stirnwand (12) des Gehäuses (10) aus magnetisch leitendem Material besteht und an dem der Stirnwand (12) zugewandten Ende des Magnetzylinderrohres (15) ein Distanzstück (18) aus einem magnetisch nichtleitenden Material angeordnet ist.

5. Aktuator nach Anspruch 2 oder 3, **dadurch gekennzeichnet, dass** die Stirnwand (12) des Gehäuses (10) aus einem magnetisch nichtleitenden Material besteht.

6. Aktuator nach einem der Ansprüche 1 bis 5, **dadurch gekennzeichnet, dass** ein Magnetmodul von einem in dem Magnetzylinderrohr (15) mittig angeordneten Permanentmagneten (16) und von zwei außenseitig angeordneten Polscheiben (17) gebildet ist, wobei im Magnetmodul jeder Polscheibe (17) auf dem Spulenträger (19) eine Spule (23) zugeordnet ist, wobei die Spulen (23) eines Magnetmoduls gegensinnig gewickelt und miteinander mechanisch und elektrisch verbunden sind.

7. Aktuator nach Anspruch 6, **dadurch gekennzeichnet, dass** innerhalb des Gehäusemantels (11) ein Magnetmodul angeordnet ist.

8. Aktuator nach Anspruch 6, **dadurch gekennzeichnet, dass** innerhalb des Gehäusemantels (11) mehrere Magnetmodule axial hintereinander angeordnet sind, wobei sich axial gleiche Pole des Permanentmagneten (16) jedes Magnetmoduls gegenüberliegen.

9. Aktuator nach Anspruch 8, **dadurch gekennzeichnet, dass** die außenliegenden Polscheiben (17) eines jeden Magnetmoduls zu einer einstückigen Verbindungspolscheibe zusammengefügt sind.

10. Aktuator nach einem der Ansprüche 1 bis 9, **dadurch gekennzeichnet, dass** an den durch die außenliegenden Polscheiben (17) des Magnetmoduls oder der Magnetmodule gebildeten Enden des Magnetzylinderrohres (15) jeweils ein in seiner Stärke auf den Ausgleich des an den Enden des Magnetzylinders (15) auftretenden magnetischen Streuflusses abgestimmter Randmagnet (26) angeordnet und mit dem aus magnetisch leitendem Material bestehenden Gehäusemantel (11) verbunden ist.

11. Aktuator nach Anspruch 10, **dadurch gekennzeichnet, dass** bei einem im Bereich des Stößels (22) einseitig offenen Gehäuse (10) der auf der geschlossenen Gehäuseseite liegende innere Randmagnet (26) des Magnetzylinderrohres (15) an der aus magnetisch leitendem Material bestehenden Stirnwand (12) des Gehäuses (10) anliegt.

12. Aktuator nach Anspruch 10 oder 11, **dadurch gekennzeichnet, dass** das Gehäuse (10) an seiner offenen Stirnseite (13) radial einwärts springende und axial zwischen die Speichen (21) des Tragsterns (20) des Spulenträgers (19) greifende Klauenpole (28)aus magnetisch leitendem Material aufweist, die in einer magnetisch haftenden Verbindung mit dem zugeordneten Randmagneten (26) des Magnetzylinderrohres (15) stehen.

13. Aktuator nach einem der Ansprüche 10 bis 12, **dadurch gekennzeichnet, dass** der Gehäusemantel (11) beidseitig offen mit an seinen beiden Enden ausgebildeten Klauenpolen (28)ausgebildet ist und der in dem Gehäusemantel (11) bewegliche Spulenträger (19) an beiden Stirnseiten jeweils einen Tragstern (20) mit davon abragendem Stößel (22) aufweist.

14. Aktuator nach Anspruch 12 oder 13, **dadurch gekennzeichnet, dass** die Klauenpole (28) den zwischen den Speichen (21) des Tragsterns (20) bestehenden Lücken formentsprechend ausgebildet sind.

15. Aktuator nach einem der Ansprüche 12 bis 14, **dadurch gekennzeichnet, dass** die Klauenpole (28) eine Verdrehsicherung für den Tragstern (20) mit Stößel (22) bilden.

16. Aktuator nach Anspruch 15, **dadurch gekennzeichnet, dass** wenigstens ein.Klauenpol (28) einen gegen die zugeordnete Speiche (21) des Tragsterns (20) anliegenden Vorsprung aufweist.

17. Aktuator nach Anspruch 15, **dadurch gekennzeichnet, dass** mindestens eine Speiche (21) des Tragsterns (20) einen gegen den zugeordneten Klauenpol (28) anliegenden Vorsprung aufweist.

18. Aktuator nach einem der Ansprüche 12 bis 17, **dadurch gekennzeichnet, dass** ein Klauenpol (28) und/oder das Magnetzylinderrohr (15) eine Halterung für den Sensor eines Wegmeßsystems ausbilden.

19. Aktuator nach einem der Ansprüche 12 bis 18, **dadurch gekennzeichnet, dass** ein Magnetmodul von einer in dem Magnetzylinderrohr (15) mittig angeordneten Polscheibe (17) und von zwei jeweils außenseitig angeordneten Permanentmagneten (16) gebildet ist, wobei sich axialgleiche Pole der Permanentmagneten (16) gegenüberstehen und auf dem Spulenträger (19) eine der mittig angeordneten Polscheibe (17) zugeordnete Spule (23) gewickelt ist.

20. Aktuator nach Anspruch 19, **dadurch gekennzeichnet, dass** zwischen zwei außenliegenden Permanentmagneten (16) eine Abfolge von im Wechsel angeordneten Polscheiben (17) und Permanentmagneten (16) angeordnet ist.

21. Aktuator nach einem der Ansprüche 12 bis 20, **dadurch gekennzeichnet, dass** zwischen Tragstern (20) des Spulenträgers (19) und dem stirnseitigen Ende des Magnetzylinderrohres (15) eine vorgespannte Feder zur Beaufschlagung des Stößels (22) in dessen Koppelstellung mit dem an den Aktuator angeschlossenen Ventil angeordnet ist.

22. Aktuator nach einem der Ansprüche 1-21, **dadurch gekennzeichnet, dass** die in den Ausnehmungen (35) des Spulenträgers (19) gewickelten Spulen (23) von einer Schutzschicht (36) überlagert sind, so dass der mit Spulen (23) versehene Spulenträger (19) eine glatte Umfangsfläche aufweist.

23. Aktuator nach einem der Ansprüche 1 bis 22, **dadurch gekennzeichnet, dass** auf der Innenseite des Gehäusemantels (11) in dessen Längsrichtung verlaufende Nuten für den Durchtritt des bei der Axialbewegung des Spulenträgers (19) im Gehäusemantel (11) verdrängten Fluides angeordnet sind.

## Claims

1. Actuator for actuating a valve, comprising a housing shell (11) made of a magnetically conductive material, a coil support (19) that has an actuation projection (22) and is displaceable within the housing shell (11) while forming an air gap (25) relative thereto, with at least one current-carrying coil (23) wound onto its circumference and with a magnet cylinder (15) enclosed by the coil support (19) while forming an air gap (24), with a sequence of permanent magnet (16) and pole disk (17) made of a magnetically conductive material arranged axially in the cylinder's interior, wherein the axial width of the coil (23) is greater than the axial extension of the pole disk (17) associated with the coil, **characterized in that** the dimensions of the permanent magnet (16) and the pole disk (17) are matched to one another in such a way that the end face cross-sectional area of the permanent magnet (16) corresponds to at least the circumferential surface of the neighboring pole disk (17) and that the width of the coil (23) associated with the pole disk (17) overlaps the width of the pole disk (17) by the stroke amplitude of the coil support (19) and that the actuator for actuating a valve installed in a hydraulic system is arranged in such a way that the coil support (19) displaceable in a hydraulic medium and the coil support (19) has recesses (35) to receive the coils (23) such that a laminar lubricating film is established between coil support (19) and magnet cylinder (15) in a meaning of a sliding bearing arrangement of the coil support (19) on the magnet cylinder (15) without displacing the surrounding hydraulic fluid.

2. Actuator according to Claim 1, **characterized in that** the sleeve-type coil support (19) on its one end face is provided with a support star (20) having radially inwardly projecting spokes (21), in the center of which a tappet (22) is connected which protrudes from the housing (10) as an actuation projection,

3. Actuator according to Claim 1 or 2, **characterized in that** the housing shell (11) is a component of a closed housing (10) receiving the displaceable coil support (19) and the cylindrical magnet tube (15), wherein the tappet (22) reaches through an opening (14) in the associated end face (13) of the housing (10).

4. Actuator according to Claim 2 or 3, **characterized in that** the end face (12) of the housing (10) facing away from the support star (20) of the coil support (19) is made of a magnetically conductive material and a spacer (18) made of a magnetically non-conductive material is arranged at the end of the cylindrical magnet tube (15) facing toward the end face (12).

5. Actuator according to Claim 2 or 3, **characterized in that** the end face (12) of the housing (10) is made of a magnetically non-conductive material.

6. Actuator according to one of Claims 1 to 5, **characterized**
**in that** a magnet module is formed by a permanent magnet {16) centered inside the cylindrical magnet tube (15) and by two pole disks (17) arranged on the outside, wherein each pole disk (17) in the magnet module is associated with a coil (23) on the coil support (19), wherein the coils (23) of a magnet module are wound in opposite direction and are mechanically and electrically connected with each other,

7. Actuator according to Claim 6, **characterized in that** a magnet module is arranged within the housing shell (11).

8. Actuator according to Claim 6, **characterized in that** a plurality of magnet modules are disposed axially one behind the other within the housing shell (11) wherein like poles of the permanent magnet (16) of each magnet module are located axially opposite each other.

9. Actuator according to Claim 8, **characterized in that** the outer pole disks (17) of each magnet module are joined into a one-piece compound pole disk.

10. Actuator according to one of Claims 1 to 9, **characterized in that** an edge magnet (26) each is arranged on the ends of the cylindrical magnet tube (15) formed by the outer pole disks (17) of the magnet module or modules, the strength which is adjusted to compensate the magnetic leakage flux occurring at the ends of the magnet cylinder (15) and is connected with the housing shell (11) made of a magnetically conductive material.

11. Actuator according to Claim 10, **characterized in that**, in a housing (10) open on one side in the area of the tappet (22), the interior edge magnet (26) of the cylindrical magnet tube (15) situated on the closed housing side rests against the end face (12) made of a magnetically conductive material of the housing (10).

12. Actuator according to claim 10 or 11, **characterized in that** the housing (10), at its open end face (13), has radially inwardly projecting claw poles (28), made of a magnetically conductive material and reaching axially between the spokes (21) of the support star (20) of the coil support (19), which are in magnetically adhering engagement with the associated edge magnet (26) of the cylindrical magnet tube (15).

13. Actuator according to one of Claims 10 to 12, **characterized in that** the housing shell (11) is open on both sides and is configured with claw poles (28) formed at both of its ends, and the coil support (19) displaceable within the housing shell (11) has a support star (20) at each end face with a tappet (22) protruding therefrom.

14. Actuator according to Claim 12 or 13, **characterized in that** the claw poles (28) are configured so as to correspond in their shape to the gaps between the spokes (21) of the support star (20).

15. Actuator according to one of Claims 12 to 14, **characterized in that** the claw poles (28) form an anti-rotation protection for the support star (20) with tappet (22),

16. Actuator according to Claim 15, **characterized in that** at least one claw pole (28) has a projection resting against die associated spoke (21) of the support star (20).

17. Actuator according to Claim 15, **characterized in that** at least one spoke (21) of the support star (20) has a projection resting against the associated claw pole (28).

18. Actuator according to one of Claims 12 to 17, **characterized in that** a claw pole (28) and/or the cylindrical magnet tube (15) form a mount for the sensor of a position measuring system.

19. Actuator according to one of Claims 12 to 18, **characterized in that** a magnet module is formed by a pole disk (17) centered inside the cylindrical magnet tube (15) and by two permanent magnets (16) arranged on the outside, respectively wherein like poles of the permanent magnet (16) are located axially opposite each other and a coil (23) associated with the centered pole disk (17) is wound onto the coil support (19).

20. Actuator according to Claim 19, **characterized in that** a sequence of alternating pole disks (17) and permanent magnets (16) is arranged between two outer permanent magnets (16).

21. Actuator according to one of Claims 12 to 20, **characterized in that** a preloaded spring is arranged between the support star (20) of the coil support (19) and the end face of the cylindrical magnet tube (15) to apply pressure against the tappet (22) in its coupling position with the valve connected to the actuator.

22. Actuator according to one of Claim 1 to 21, **characterized in that** the coils (23) wound into the recesses (35) of the coil support (19) have a protective layer (36) applied over them, so that the coil support (19) provided with coils (23) has a smooth circumferential surface.

23. Actuator according to one of Claims 1 to 22, **characterized in that** grooves are disposed on the inside of the housing shell (11) extending in its longitudinal direction to allow the passage of the fluid displaced when the coil support (19) moves axially within the housing shell (11).

## Revendications

1. Actionneur destiné à actionner une vanne, comportant un corps de boîtier (11) réalisé dans un matériau magnétoconducteur, un porte-bobine (19), qui est muni d'une queue d'actionnement (22) et est mobile dans le corps de boîtier (11) moyennant la formation d'un entrefer (25) qui en résulte, et qui porte au moins une bobine (23), traversée par le courant et enroulée autour dudit porte-bobine, et comportant un cylindre magnétique (15), qui est entouré par le porte-bobine (19) moyennant la formation d'un entrefer (24) et à l'intérieur duquel est agencée dans le sens axial une succession d'un aimant permanent (16) et d'un disque polaire (17) réalisé dans un matériau magnétoconducteur, la largeur axiale de la bobine (23) étant plus grande que la dimension axiale du disque polaire (17) associé à la bobine, **caractérisé en ce que** les dimensions de l'aimant permanent (16) et du disque polaire (17) sont ajustées entre elles de telle sorte que la surface de la section du côté frontal de l'aimant permanent (16) correspond au moins à la surface périphérique d'un disque polaire (17) adjacent, et **en ce que** la largeur de la bobine (23) associée au disque polaire (17) couvre la largeur du disque polaire (17) sur une distance égale à l'amplitude de levage du porte-bobine (19), et **en ce que** l'actuateur destiné à actionner une vanne conçue pour le domaine de l'hydraulique est réalisé par le fait que le porte-bobine (19) est mobile dans un liquide hydraulique et le porte-bobine (19) comporte des évidements (35) destinés à recevoir les bobines (23), de telle sorte que, entre le porte-bobine (19) et le tube cylindrique magnétique (15), il se forme un film de lubrification laminaire dans le sens d'un palier de glissement du porte-bobine (19) sur le tube cylindrique magnétique (15) sans refoulement du liquide hydraulique environnant.

2. Actionneur selon la revendication 1, **caractérisé en ce que** le porte-bobine (19) en forme de fourreau est muni sur l'une de ses faces frontales d'un support en étoile (20), qui est muni de rayons (21) en saillie radialement vers l'intérieur et au centre duquel est attaché un poussoir (22) en saillie hors du boîtier (10) en formant une queue d'actionnement.

3. Actionneur selon la revendication 1 ou 2, **caractérisé en ce que** le corps de boîtier (11) est une partie intégrante d'un boîtier (10) fermé et logeant le porte-bobine (19) mobile, ainsi que le tube cylindrique magnétique (15), le poussoir (22) passant à travers un évidement (14) ménagé dans la paroi frontale (13) associée du boîtier (10).

4. Actionneur selon la revendication 2 ou 3,
**caractérisé en ce que** la paroi frontale (12) du boîtier (10), détournée du support en étoile (20) du porte-bobine (19), est réalisée dans un matériau magnétoconducteur, et un écarteur (18) réalisé dans un matériau non magnétoconducteur est agencé sur l'extrémité du tube cylindrique magnétique (15), orientée vers la paroi frontale (12).

5. Actionneur selon la revendication 2 ou 3, **caractérisé en ce que** la paroi frontale (12) du boîtier (10) est réalisée dans un matériau non magnétoconducteur.

6. Actionneur selon l'une quelconque des revendications 1 à 5, **caractérisé en ce qu'**un module magnétique est formé par un aimant permanent (16), agencé au milieu du tube cylindrique magnétique (15), et par deux disques polaires (17) agencés du côté extérieur, sachant qu'à chaque disque polaire (17) dans le module magnétique est associée une bobine (23) sur le porte-bobine (19), les bobines (23) d'un module magnétique étant enroulées en sens opposé et étant reliées entre elles mécaniquement et électriquement.

7. Actionneur selon la revendication 6, **caractérisé en ce qu'**un module magnétique est agencé à l'intérieur du corps de boîtier (11).

8. Actionneur selon la revendication 6, **caractérisé en ce que** plusieurs modules magnétiques sont agencés l'un derrière l'autre dans le sens axial à l'intérieur du corps de boîtier (11), les pôles identiques de l'aimant permanent (16) de chaque module magnétique étant situés face à face dans le sens axial.

9. Actionneur selon la revendication 8, **caractérisé en ce que** les disques polaires (17) situés du côté extérieur de chaque module magnétique sont assemblés pour former un disque polaire de jonction d'un seul tenant.

10. Actionneur selon l'une quelconque des revendications 1 à 9, **caractérisé en ce que** sur les extrémités du tube cylindrique magnétique (15), formées par les disques polaires (17) extérieurs du module magnétique ou des modules magnétiques, est agencé respectivement un aimant d'extrémité (26), dont l'intensité est adaptée à la compensation du flux de fuite magnétique généré aux extrémités du tube cylindrique magnétique (15) et qui est relié au corps de boîtier (11) réalisé en matériau magnétoconducteur.

11. Actionneur selon la revendication 10, **caractérisé en ce que**, en présence d'un boîtier (10) ouvert d'un côté dans la zone du poussoir (22), l'aimant d'extrémité (26) intérieur, situé dans le tube cylindrique magnétique (15) sur le côté fermé du boîtier, est en appui contre la paroi frontale (12) du boîtier (10), réalisée en matériau magnétoconducteur.

12. Actionneur selon la revendication 10 ou 11, **caractérisé en ce que** le boîtier (10) sur sa face frontale (13) ouverte comporte des pôles à griffes (28) en matériau magnétoconducteur, qui s'avancent en saillie vers l'intérieur dans le sens radial et s'engagent dans le sens axial entre les rayons (21) du support en étoile (20), et qui sont reliés par adhérence magnétique avec les aimants d'extrémité (26) du tube cylindrique magnétique (15).

13. Actionneur selon l'une quelconque des revendications 10 à 12, **caractérisé en ce que** le corps de boîtier (11) est réalisé sous forme ouverte des deux côtés avec les pôles à griffes (28) réalisés sur ses deux extrémités, et le porte-bobine (19) mobile dans le corps de boîtier (11) comporte sur chacune des deux faces frontales un support en étoile (20) avec le poussoir (22) en saillie sur ce dernier.

14. Actionneur selon la revendication 12 ou 13, **caractérisé en ce que** les pôles à griffes (28) sont réalisés selon une forme correspondant aux interstices compris entre les rayons (21) du support en étoile (20).

15. Actionneur selon l'une quelconque des revendications 12 à 14, **caractérisé en ce que** les pôles à griffes (28) forment une protection anti-rotation pour le support en étoile (20) muni du poussoir (22).

16. Actionneur selon la revendication 15, **caractérisé en ce qu'**au moins un pôle à griffes (28) comporte une saillie en appui contre le rayon (21) correspondant du support en étoile (20).

17. Actionneur selon la revendication 15, **caractérisé en ce qu'**au moins un rayon (21) du support en étoile (20) comporte une saillie en appui contre le pôle à griffes (28) correspondant.

18. Actionneur selon l'une quelconque des revendications 12 à 17, **caractérisé en ce qu'**un pôle à griffes (28) et/ou le tube cylindrique magnétique (15) forment un support pour le capteur d'un système de mesure du déplacement.

19. Actionneur selon l'une quelconque des revendications 12 à 18, **caractérisé en ce qu'**un module magnétique est formé par un disque polaire (17), agencé au milieu dans le tube cylindrique magnétique (15), et par deux aimants permanents (16), agencés chacun du côté extérieur, les pôles identiques des aimants permanents (16) étant situés face à face dans le sens axial et une bobine (23), associée au disque polaire (17) agencé au milieu, étant enroulée sur le porte-bobine (19).

20. Actionneur selon la revendication 19, **caractérisé en ce qu'**une succession de disques polaires (17) et d'aimants permanents (16), agencés en alternance, est disposée entre deux aimants permanents (16) extérieurs.

21. Actionneur selon l'une quelconque des revendications 12 à 20, **caractérisé en ce qu'**entre le support en étoile (20) du porte-bobine (19) et l'extrémité frontale du tube cylindrique magnétique (15) est monté un ressort précontraint, destiné à solliciter le poussoir (22) dans sa position de couplage avec la vanne raccordée à l'actionneur.

22. Actionneur selon l'une quelconque des revendications 1 à 21, **caractérisé en ce que** les bobines (23), enroulées dans les évidements (35) du porte-bobine (19), sont revêtues d'une couche de protection (36), de telle sorte que le porte-bobine (19) muni des bobines (23) possède une surface périphérique lisse.

23. Actionneur selon l'une quelconque des revendications 1 à 22, **caractérisé en ce que** sur la face intérieure du corps de boîtier (11) sont réalisées des rainures, qui sont orientées dans le sens longitudinal de ce dernier et qui sont prévues pour le passage du fluide refoulé lors du mouvement axial du porte-bobine (19) dans le corps de boîtier (11).
